# EUROPÄISCHE PATENTSCHRIFT

(11) **EP 2 472 009 B1**
(45) Veröffentlichungstag und Bekanntmachung des Hinweises auf die Patenterteilung: **29.07.2015**
(21) Anmeldenummer: 11195168.7
(22) Anmeldetag: 22.12.2011
(51) Int. Cl.: E02D 29/14, E03F 5/06

(54) **Entwässerungsvorrichtung**
Drainage device
Dispositif de drainage

(30) Priorität: 28.12.2010 DE 202010017019 U
(43) Veröffentlichungstag der Anmeldung: 04.07.2012
(73) Patentinhaber: Hydrotec Technologies Aktiengesellschaft, 27793 Wildeshausen (DE)
(72) Erfinder: Scholz, Andre, 27793 Wildeshausen (DE)
(74) Vertreter: Eisenführ Speiser

(56) Entgegenhaltungen:
- WO-A2-2010/123217
- GB-A- 2 438 678
- JP-A- 2001 271 369

## Beschreibung

Die Erfindung betrifft eine Entwässerungsvorrichtung mit einem Rahmen, mindestens einem in einer Schließstellung auf dem Rahmen aufliegenden Deckel und Lagermitteln zur Lagerung des Deckels in seiner Schließstellung auf dem Rahmen. Ferner betrifft die Erfindung ein Verfahren zur Herstellung einer solchen Entwässerungsvorrichtung.

Eine derartige Entwässerungsvorrichtung ist z.b. aus der GB 24 386 78 A bekannt und wird in vielfältiger Ausführung wie insbesondere als Straßenablauf, Schachtabdeckung oder Entwässerungsrinne eingesetzt. Um ein Klappern des Deckels zu verhindern, werden Dämpfungsmittel verwendet. Ein solches Klappern könnte beispielsweise dann auftreten, wenn ein Fahrzeug über einen ungedämpften Deckel fährt. Hervorgerufen wird das Klappern in der Regel durch eine ungenaue oder überbestimmte Lagerung des Deckels in seiner Schließstellung auf dem Rahmen in Verbindung mit unerwünschten Toleranzen in den Lagermitteln. Herkömmlicherweise ist hierzu ein Dämpfungsmittel auf der Auflagefläche am Rahmen und/oder an der Unterseite des Deckels befestigt. Häufig wird als Dämpfungsmittel eine komprimierbare Gummi- oder Kunststofflage verwendet, um aufgrund ihrer Kompressibilität die in der Schließstellung auftretenden Toleranzen ausgleichen zu können.

In der Praxis hat sich jedoch herausgestellt, dass sich konstruktions- oder herstellungsbedingt die bei der Lagerung des Deckels in seiner Schließstellung auf dem Rahmen auftretenden Toleranzen und das daraus resultierende Spiel zwischen Deckel und Rahmen, insbesondere in Richtung der Ebene des Rahmens bzw. Deckels, nicht immer zuverlässig beseitigen lassen. Ebenfalls von Nachteil ist, dass sich die herkömmlichen Dämpfungsmittel nur mit relativ großem Aufwand am Rahmen oder Deckel befestigen lassen, wenn eine relativ sichere Fixierung erzielt werden soll, wobei sich in diesem Zusammenhang in der Praxis herausgestellt hat, dass nach einer gewissen Benutzungsdauer an den Dämpfungseinlagen mehr oder weniger starke Abnutzungs- oder Ablösungserscheinungen zu beobachten sind.

Es ist Aufgabe der vorliegenden Erfindung, eine Vorrichtung der eingangs genannten Art anzugeben, bei der die geschilderten Nachteile gemindert oder gänzlich beseitigt werden können und die insbesondere eine weitestgehend spielfreie Lagerung des Deckels in seiner Schließstellung auf dem Rahmen ermöglicht, um das Auftreten von Klappern zu vermeiden.

Gelöst wird diese Aufgabe gemäß einem ersten Aspekt der Erfindung mit einer Entwässerungsvorrichtung mit einem Rahmen, mindestens einem in einer Schließstellung auf dem Rahmen aufliegenden Deckel und Lagermitteln zur Lagerung des Deckels in seiner Schließstellung auf dem Rahmen, dadurch gekennzeichnet, dass die Lagermittel mindestens einen am Deckel angeordneten Vorsprung und eine am Rahmen ausgebildete Vertiefung und/oder mindestens einen am Rahmen angeordneten Vorsprung und eine am Deckel ausgebildete Vertiefung aufweisen, wobei die Vertiefung in der Schließstellung des Deckels zumindest einen Abschnitt eines Vorsprunges aufnimmt und in fließfähigem oder viskosem Zustand in die Vertiefung eingebrachtes und dort bei in der Schließstellung befindlichem Deckel verfestigtes Gussmaterial enthält, das einen, vorzugsweise im Wesentlichen formgetreuen, Abdruck zumindest von dem Abschnitt des Vorsprunges bildet.

Ferner wird die zuvor genannte Aufgabe gemäß einem zweiten Aspekt der Erfindung gelöst mit einem Verfahren zur Herstellung einer Entwässerungsvorrichtung mit einem Rahmen, mindestens einem in einer Schließstellung auf dem Rahmen aufliegenden Deckel und Lagermitteln zur Lagerung des Deckels in seiner Schließstellung auf dem Rahmen, wobei die Lagermittel mindestens einen am Deckel angeordneten Vorsprung und eine am Rahmen ausgebildete Vertiefung und/oder mindestens einen am Rahmen angeordneten Vorsprung und eine am Deckel ausgebildete Vertiefung aufweisen und die Vertiefung und der Vorsprung so zueinander angeordnet sind, dass in der Schließstellung des Deckels die Vertiefung zumindest einen Abschnitt eines Vorsprunges aufnimmt, dadurch gekennzeichnet, dass Gussmaterial in fließfähigem oder viskosem Zustand in die Vertiefung eingebracht wird und sich dort dann bei in der Schließstellung befindlichem Deckel verfestigt, um einen, vorzugsweise im Wesentlichen formgetreuen, Abdruck zumindest von dem Abschnitt des Vorsprunges zu bilden.

Mithilfe der erfindungsgemäßen Lösung lässt sich eine Dämpfungseinlage in vergossener Form realisieren, die eine zumindest weitgehende spielfreie Lagerung des Deckels in seiner Schließstellung auf dem Rahmen bewirkt, so dass sich der Deckel auch in Richtung der vom Rahmen bzw. Deckel aufgespannten Ebene und somit in horizontaler Richtung im Wesentlichen nicht bewegen kann. Dies führt zu einer klapperfreien Verbindung zwischen Deckel und Rahmen und wird erfindungsgemäß dadurch erreicht, dass zur Bildung der Dämpfungseinlage eine Gießmasse bzw. ein Gussmaterial verwendet wird. Dieses Gussmaterial befindet sich für die Verarbeitung in einem fließfähigen oder viskosen Zustand und wird in diesem Zustand in eine Vertiefung eingefüllt oder eingebracht, die am Rahmen oder am Deckel vorgesehen ist. An der anderen der beiden Komponenten Deckel und Rahmen ist ein Vorsprung ausgebildet, und die Vertiefung und der zugehörige Vorsprung sind so zueinander angeordnet und ausgerichtet, dass in der Schließstellung des Deckels auf dem Rahmen der Vorsprung von der Vertiefung aufgenommen wird und somit der Vorsprung und die zugehörige Vertiefung zusammen mit der aus dem Gussmaterial hergestellten Dämpfungseinlage gemeinsam eine Lagerung des Deckels in seiner Schließstellung auf dem Rahmen bilden.

Während das Gussmaterial in fließfähigem oder viskosem Zustand zur Herstellung einer vergossenen Dämpfungseinlage in die Vertiefung gegossen bzw. eingebracht wird, befindet sich während dieses Prozesses der Deckel in seiner Schließstellung auf dem Rahmen und ragt dabei der Vorsprung, vorzugsweise im Wesentlichen vollständig berührungslos, in die zugehörige Vertiefung. Um den Deckel während des Gießprozesses in seiner zukünftigen Schließstellung korrekt zu halten, können entsprechende Distanzstücke verwendet werden, die den Deckel auf dem Rahmen in der gewünschten Höhe abstützen. Dies hat zur Folge, dass das Gussmaterial während des Einfüllens in die Vertiefung sozusagen um den Vorsprung herum fließt und demnach nur den Zwischenraum zwischen dem Vorsprung und einer die Vertiefung begrenzenden Innenwandung ausfüllt. Dadurch wird in dem in die Vertiefung eingebrachten Gussmaterial ein Abdruck des Vorsprunges gebildet, und zwar von demjenigen Abschnitt des Vorsprunges, welcher in der Vertiefung vom Gussmaterial umschlossen wird und somit in das Gussmaterial eintaucht. Nach Aushärtung bzw. Verfestigung des Gussmaterials behält dieser Abdruck seine Form, bei der es sich dann um eine im Wesentlichen exakte Negativ-Form des Vorsprunges bzw. von dessen entsprechendem Abschnitt handelt. Damit nach Beendigung des Gieß- und Aushärtungsprozesses der Vorsprung nicht an dem dann verfestigten Gussmaterial kleben bleibt, müssen selbstverständlich entsprechende geeignete Maßnahmen wie beispielsweise Auswahl geeigneter Werkstoffe für das Gussmaterial und/oder den Vorsprung und/oder Behandlung des Vorsprunges mit einem Trennmittel getroffen werden.

Auf diese Weise wird erfindungsgemäß eine vergossene Dämpfungseinlage hergestellt, die durch den beschriebenen Gieß- und Aushärtungsprozess eine feste Verbindung mit der die Vertiefung begrenzenden Innenwandung eingeht und dadurch sicher an dem die Vertiefung aufweisenden Rahmen oder Deckel fixiert ist. Durch die Bildung des Abdruckes des entsprechenden Vorsprunges entsteht im verfestigten Gussmaterial in der Vertiefung eine Aussparung, die die Form des Vorsprunges im Wesentlichen exakt komplementär abbildet und bei Verbringen des Deckels in seine Schließstellung den entsprechenden Vorsprung im Wesentlichen formschlüssig aufnimmt. Dieser Formschluss bewirkt dann einen Deckelsitz im Wesentlichen ohne Spiel, so dass auch eine Bewegung des Deckels in Richtung der vom Rahmen bzw. Deckel aufgespannten Ebene und somit in horizontaler Richtung im Wesentlichen ausgeschlossen ist. Demnach führt die erfindungsgemäße Lösung zu einem im Wesentlichen spielfreien Deckelsitz und zu einer im Wesentlichen klapperfreien Verbindung zwischen Deckel und Rahmen.

Bevorzugte Ausführungen und Weiterbildungen der Erfindung sind in den abhängigen Ansprüchen angegeben.

Bevorzugt kann das Gussmaterial Zink, Kupfer und/oder Zinn enthalten oder aus Zink, Kupfer und/oder Zinn bestehen. Alternativ ist es auch denkbar, dass das Gussmaterial Gießharz enthält oder aus Gießharz besteht. Grundsätzlich sind aber auch andere geeignete Werkstoffe für das Gussmaterial denkbar.

Zweckmäßigerweise wird vor Einbringen des Gussmaterials in die Vertiefung die Oberfläche zumindest des Abschnittes des Vorsprunges mit einem Trennmittel versehen, damit nach Beendigung des Verfestigungsprozesses der Vorsprung nicht an dem vom verfestigten Gussmaterial gebildeten Abdruck in der zugehörigen Vertiefung kleben zu bleiben droht.

Eine weitere bevorzugte und in konstruktiver Hinsicht vorteilhafte Ausführung zeichnet sich dadurch aus, dass die Vertiefung eine Tasche bildet, die am Rahmen, vorzugsweise an dessen Innenseite, oder am Deckel, vorzugsweise an dessen dem Rahmen zugewandten Unterseite, angeordnet ist und vorzugsweise eine Auflagefläche zur Auflage des Deckels in seiner Schließstellung auf dem Rahmen aufweisen kann.

Es ist aber auch denkbar, die Vertiefung als Sackloch im Rahmen oder Deckel auszubilden.

Eine weitere bevorzugte Ausführung zeichnet sich dadurch aus, dass sich die Vertiefung zu Ihrer Öffnung hin im Wesentlichen verjüngt, sodass sich der Querschnitt der Vertiefung zu ihrer Öffnung hin auf einen Minimalwert reduziert und sich der Abstand zwischen mindestens zwei gegenüberliegenden Abschnitten von die Vertiefung begrenzenden Seitenwänden der Vertiefung verringert. Diese Ausführung ermöglicht auf konstruktiv besonders einfache, jedoch wirkungsvolle Weise, eine sichere Fixierung der Gießmasse im ausgehärteten Zustand innerhalb der Vertiefung, da die sich zu Ihrer Öffnung hin verjüngenden Form der Vertiefung ein Herausfallen oder ein unbeabsichtigtes Herausziehen der ausgehärteten Gießmasse aus der Vertiefung heraus, verhindert.

Für den Gießprozess ist es besonders zweckmäßig, die Vertiefung mit einer seitlichen Einfüllöffnung zum Einfüllen des Gussmaterials im fließfähigen oder viskosen Zustand zu versehen und bevorzugt eine zur Einfüllöffnung führende Rinne oder ein zur Einfüllöffnung führendes Rohr anzuordnen, wobei diese Rinne oder dieses Rohr bevorzugt nach Verfestigung des eingefüllten Gussmaterials entfernbar ist. Diese Ausführung ist besonders vorteilhaft für den Fall, dass in der Schließstellung des Deckels der Vorsprung die Vertiefung derart ausfüllt, dass zwischen dem Vorsprung und der Innenwandung der Vertiefung nur ein relativ schmaler Zwischenraum verbleibt, was das Einbringen bzw. Einfüllen des Gussmaterials erschweren würde.

Für den Gießprozess ist es zweckmäßig, den Vorsprung mit einer sich zu seinem freien Ende verjüngenden Form, vorzugsweise einer konischen oder trapezoiden Form, zu versehen.

Schließlich sollte der Deckel zweckmäßigerweise über eine Scharniereinrichtung am Rahmen angelenkt sein.

Nachfolgend wird ein bevorzugtes Ausführungsbeispiel anhand der beiliegenden Zeichnungen näher erläutert. Es zeigen:
- Fig. 1: in perspektivischer Ansicht eine Schachtabdeckung gemäß einem bevorzugten Ausführungsbeispiel der Erfindung mit geschlossenen Deckeln, die somit in seiner Schließstellung auf einem Rahmen aufliegen;
- Fig. 2: in perspektivischer Ansicht die Schachtabdeckung von Fig. 1 mit geöffneten Deckeln;
- Fig. 3: in einer vergrößerten Querschnittsansicht ein Detail der Schachtabdeckung gemäß den Figuren 1 und 2 mit geschlossenem Deckel, wobei ein an der Unterseite des Deckels ausgebildeter Vorsprung in eine Gießmasse enthaltende Vertiefung einer am Rahmen angeordneten Tasche abschnittsweise hineinragt;
- Fig. 4: in derselben vergrößerten Querschnittsansicht wie Fig. 3 ein Detail der Schachtabdeckung gemäß den Figuren 1 und 2 mit geschlossenem Deckel, wobei ein an der Unterseite des Deckels ausgebildeter Vorsprung in die nun mit Gießmasse befüllte Vertiefung der Tasche abschnittsweise hineinragt;
- Fig. 5: in derselben vergrößerten Querschnittsansicht wie Fig. 4 das dort gezeigte Detail der Schachtabdeckung nun bei geöffnetem Deckel;
- Fig. 6: eine gegenüber der Ansicht von Figur 5 um 90°gedrehte Querschnittansicht eines Details der Schachtabdeckung der Figuren 1 und 2 gemäß einem weiteren Ausführungsbeispiel bei geöffnetem Deckel.

In den Figuren 1 und 2 ist perspektivisch eine rechteckige Schachtabdeckung gemäß einem bevorzugten Ausführungsbeispiel der Erfindung dargestellt. Die Schachtabdeckung weist im dargestellten Ausführungsbeispiel einen Rahmen 2 mit vier nebeneinander liegenden Deckeln 4 auf, die über Scharniere 6 am Rahmen 2 angelenktsind. Es ist aber beispielsweise auch denkbar, anstelle der vier dargestellten Deckel nur einen einzigen gemeinsamen Deckel vorzusehen. Die Schachtabdeckung ist in Fig. 1 mit geschlossenen Deckeln 4 und somit in geschlossenem Zustand, in dem die Deckel 4 in ihrer Schließstellung auf dem Rahmen 2 aufliegen, und in Fig. 2 mit geöffneten Deckeln 4 und somit in einem geöffneten Zustand gezeigt, in dem der Deckel 4 um die Scharniere 6 vom Rahmen 2 nach oben verschwenkt ist und sich somit in seiner geöffneten Stellung befindet.

Wie Fig. 2 erkennen lässt, sind an der Innenseite des Rahmens 2 sog. Taschen 8 ausgebildet. Konkret sind in dem dargestellten Ausführungsbeispiel die Taschen 8 an der Innenwandung der beiden gegenüberliegenden Langseitenabschnitte 2a und 2b des rechteckigen Rahmens 2 angeordnet. Die Taschen 8 sind nach oben bzw. zu den Deckeln 4 hin offen und nach unten bzw. an ihrem Boden geschlossen. Im dargestellten Ausführungsbeispiel sind die an den Enden der Langseitenabschnitte 2a und 2b des Rahmens 2 angeordneten Taschen jeweils nur etwa halb so lang wie die übrigen Taschen 8. Wie sich den Figuren 3 bis 5 entnehmen lässt, ist im Rahmen 2 im Bereich jeder Tasche 8 ein Durchbruch 12 ausgebildet, der mit einer in der Tasche 8 gebildeten Vertiefung 10 kommuniziert und zu dem jeweils eine außen am Rahmen 2 angebrachte und vom Rahmen 2 abstehende Rinne 14 führt.

Wie Fig. 2 ferner erkennen lässt, sind an denjenigen Seitenabschnitten 4a, 4b der Deckel 4, die parallel zu den Langseitenabschnitten 2a, 2b des Rahmens 2 verlaufen und benachbart zu diesen in der Schließstellung der Deckel 4 liegen, von der Unterseite de Deckel 4 abstehende Vorsprünge 16 angeordnet. Dabei sind die Vorsprünge 16 entsprechend den Taschen 8 positioniert, so dass im dargestellten Ausführungsbeispiel in der Schließstellung der Deckel 4 jeweils ein deckelseitiger Vorsprung 16 oder zwei deckelseitige Vorsprünge 16 in eine rahmenseitige Tasche 8 ragen, wie die Figuren 3 und 4 erkennen lassen. Im dargestellten Ausführungsbeispiel weisen die Vorsprünge 16 einen rechteckigen oder quadratischen Querschnitt und einen sich verjüngenden Endabschnitt 16a auf, der im Längsschnitt eine Trapezform besitzt. Alternativ können aber auch halbkugel- oder kugelförmige Vorsprünge oder Vorsprünge mit anderen Formen vorgesehen werden. Wie die Figuren 3 und 4 ferner erkennen lassen, taucht in der Schließstellung des Deckels 4 der Vorsprung 16 im Wesentlichen nur mit seinem Endabschnitt 16a in die zugehörige Tasche 8 ein, wobei im dargestellten Ausführungsbeispiel die Vertiefung 10 der Taschen 8 so dimensioniert ist, dass eine direkte Berührung zwischen dem Vorsprung 16 und der Tasche 8 nicht stattfindet.

Der in der Schließstellung des Deckels 4 verbleibende Zwischenraum in der Vertiefung 10 zwischen der die Vertiefung 10 begrenzenden Innenwandung 8a der Tasche 8 und dem Vorsprung 16 wird durch eine vergossene dämpfende Einlage ausgefüllt, die aus einer Gießmasse 18 gebildet wird, wie insbesondere Fig. 4 erkennen lässt.

Diese Gießmasse 18 besteht aus Gussmaterial, das sich für die Verarbeitung in einem fließfähigen oder viskosen Zustand befindet und nach Verarbeitung aushärtet. Gewöhnlich kann die Gießmasse 18 durch Erhitzung in den fließfähigen oder viskosen Zustand versetzt werden und verfestigt sich bzw. härtet aus bei Abkühlung. Alternativ kann die Gießmasse 18 auch aus Gussmaterial bestehen, welches mit Hilfe chemischer Verfahren aushärtet. Hierzu eignen sich beispielsweise Zink , Kupfer und/oder Zinn und/oder Gießharz; es ist aber grundsätzlich auch die Verwendung anderer Gussmaterialien denkbar, sofern sie in einen fließ- bzw. gießfähigen Zustand gebracht werden können und anschließend aushärten bzw. sich verfestigen.

Zur Herstellung der vergossenen dämpfenden Einlage wird zunächst der Deckel 4 in seine Schließstellung gemäß Fig. 1 gebracht, so dass der Vorsprung 16 mit seinem sich verjüngenden Endabschnitt 16a berührungslos von der noch leeren Vertiefung 10 der entsprechenden Tasche 8 aufgenommen wird, wie in Fig. 3 gezeigt ist. Während des Gießprozesses wird dann die Gießmasse im fließfähigen oder viskosen Zustand durch die Rinne 14 und den Durchbruch 12 in die Tasche und somit in die Vertiefung 10 gegossen, bis der in Fig. 4 gezeigte Füllstand erreicht ist. Da der Vorsprung 16 mit seinem Endabschnitt 16a in die Vertiefung 10 ragt, fließt die Gießmasse 18 während des Einfüllens in die Vertiefung 10 sozusagen um den Endabschnitt 16a des Vorsprunges 16 herum und füllt demnach nur den Zwischenraum zwischen dem Endabschnitt 16a des Vorsprunges und der die Vertiefung 10 begrenzenden Innenwandung 8a aus. Dieser Zustand ist in Fig. 4 gezeigt. Um den Deckel 4 während des Gießprozesses in seiner gewünschten zukünftigen Schließstellung korrekt zu halten, können beispielsweise entsprechende Distanzstücke verwendet werden, die den Deckel 4 auf dem Rahmen 2 in der gewünschten Höhe abstützen, was jedoch in den Figuren nicht gezeigt ist.

Dadurch wird in der in die Vertiefung 10 eingebrachten Gießmasse 18 ein Abdruck vom Vorsprung 16 gebildet, und zwar im dargestellten Ausführungsbeispiel von dessen Endabschnitt 16a, der in der Vertiefung 10 von der Gießmasse 18 umschlossen wird und somit in diese eintaucht. Nach Aushärtung bzw. Verfestigung der Gießmasse 18 behält dieser Abdruck seine Form, bei der es sich dann um eine im Wesentlichen exakte Negativ-Form des Endabschnittes 16a des Vorsprunges 16 handelt, wie in Fig. 5 anhand des Bezugszeichens "20" erkennbar ist. Damit nach Beendigung des Gieß- und Aushärtungsprozesses der Vorsprung 16 nicht an der dann verfestigten Gießmasse 18 kleben bleibt, müssen entsprechende geeignete Maßnahmen wie beispielsweise Auswahl geeigneter Werkstoffe für die Gießmasse 18 und/oder den Vorsprung 16 und/oder Behandlung des Vorsprunges 16 mit einem nicht dargestellten Trennmittel getroffen werden. Außerdem können nun die Rinnen 14 entfernt werden; hierfür sollten die Rinnen 14 bevorzugt über eine Art Sollbruchstelle, die in den Figuren nicht erkennbar ist, am Rahmen 2 befestigt oder angeformt sein.

Das Ergebnis dieses Herstellungsprozesses ist eine vergossene Dämpfungseinlage, wie sie in Fig. 5 mit dem Bezugszeichen "22" gekennzeichnet ist. Die so hergestellte Dämpfungseinlage 22 geht durch den beschriebenen Gieß- und Aushärtungsprozess eine feste Verbindung mit der die Vertiefung 10 begrenzenden Innenwandung 8a der Tasche 8 ein und ist dadurch über die Tasche 8 sicher am Rahmen 2 fixiert. Durch die Bildung des Abdruckes 20 des Vorsprunges 16 ist in der vergossenen Dämpfungseinlage 22 eine Aussparung ausgebildet, die die Form des Vorsprunges 16 bzw. dessen Endabschnittes 16a im Wesentlichen exakt komplementär abbildet und bei Verbringen des Deckels 4 in seine Schließstellung den zugehörigen Vorsprung 16 mit seinem Endabschnitt 16a im Wesentlichen formschlüssig aufnimmt, wie ein Vergleich von Fig. 4 mit Fig. 5 erkennen lässt. Dieser Formschluss bewirkt dann einen Deckelsitz im Wesentlichen ohne Spiel, so dass auch eine Bewegung des Deckels 4 in Richtung einer vom Rahmen 2 bzw. Deckel 4 aufgespannten Ebene und somit in horizontaler Richtung im Wesentlichen ausgeschlossen ist. Dies führt zu einem im Wesentlichen spielfreien Deckelsitz und zu einer im Wesentlichen klapperfreien Verbindung zwischen Deckel 4 und Rahmen 2.

Wie Fig. 2 erkennen lässt, sind im dargestellten Ausführungsbeispiel in den breiteren Taschen 8 jeweils zwei nebeneinander liegende Abdrücke 20 ausgebildet. Eine solche Tasche 8 mit zwei nebeneinander liegenden Abdrücken 20 ist auch beispielhaft in Figur 6 dargestellt, die ein gegenüber Figur 5 um 90°gedrehte Querschnittansicht zeigt.

Wie Figur 6 ferner erkennen lässt, sind in dem dort dargestellten Ausführungsbeispiel die Seitenwände der Tasche 8 und somit deren Innenwandung 8a nach innen geneigt, so dass sich die Vertiefung der Tasche 8 zu deren Öffnung am oberen Ende hin verjüngt und somit sich der Querschnitt der Tasche 8 zu dessen Öffnung hin auf einen Minimalwert verringert. Diese Anordnung bewirkt auf konstruktiv besonders einfache, jedoch wirkungsvolle Weise eine sichere Fixierung des aus der Gießmasse 18 durch Aushärtung gebildeten Dämpfungseinlage 22 nach Art eines 'Verkeilens', wodurch ein Herausfallen der Dämpfungseinlage 22 aus der Tasche 8 verhindert wird. In diesem Zusammenhang sei noch ergänzend angemerkt, dass auch in den Querschnittansichten der Figuren 3 bis 5 sowie in den Taschen 8 mit nur einem Abdruck 20 wahlweise die Innenwände 8a ebenfalls entsprechend geneigt ausgerichtet sein können.

Grundsätzlich ist es auch denkbar, zunächst die Gießmasse 18 im fließfähigen oder viskosen Zustand in die Vertiefungen 10 bei offenem Deckel 4 einzufüllen und erst während dieses Gießprozesses oder nach diesem Gießprozess den Deckel 4 zu schließen, wodurch der Vorsprung 16 mit seinem Endabschnitt 16a in die zugehörige Vertiefung 10 gelangt und dadurch in die Gießmasse 18 eintaucht. Wichtig ist allerdings, dass der Deckel 4 in seine Schließstellung gebracht wird, solange sich während dieses Herstellungsprozesses die Gießmasse 18 noch in ihrem fließfähigen oder viskosen Zustand befindet und noch nicht ausgehärtet bzw. verfestigt ist, um den Zustand von Fig. 4 zu realisieren und den Abdruck 20 (Fig. 5) zu bilden.

Während in der zuvor erfolgten Beschreibung des Herstellungsprozesses zur Bildung der vergossenen Dämpfungseinlage 22 in der Vertiefung 10 auf die Figuren 3 bis 5 zur Veranschaulichung des Herstellungsprozesses verwiesen wurde, treffen die Darstellungen der Figuren 4, 5 und 6 auch auf eine Schachtabdeckung mit fertig hergestellter vergossener Dämpfungseinlage 22 zu. Denn Fig. 4 zeigt den Zustand in der Schließstellung des Deckels 4 und lässt den erwähnten Formschluss zwischen dem Endabschnitt 16a des Vorsprunges 16 und der dann verfestigten Gießmasse 18 erkennen, die ja dann die Dämpfungseinlage 22 gemäß den Figuren 5 und 6 bildet. Die Figuren 5 und 6 dagegen zeigen jeweils den Zustand bei geöffnetem Deckel 4, in dem der Vorsprung 16 mit dem Deckel 4 entsprechend entfernt ist.

Ferner lässt Fig. 2 erkennen, dass an der Innenwandung des Langseitenabschnittes 2a des Rahmens 2 zwischen den Taschen 8 noch Klötze 24 angeordnet sind. Diese Klötze 24 weisen jeweils eine nach oben bzw. zum Deckel 4 hin offene Gewindebohrung 26 auf, wobei in diese Gewindebohrungen 26 bei geschlossenen Deckeln 4 entsprechend an der Unterseiteder Deckel 4 ausgebildete Gewindebolzen 28 eingreifen und die Deckel 4 an den Klötzen 24 verriegeln. Wie Fig. 2 ferner erkennen lässt, sind an der Unterseite der Deckel 4 beidseitig zu den Gewindebolzen 28 Distanzstifte 30 ausgebildet, die bei geschlossenen Deckeln neben den Gewindebohrungen 26 auf den Klötzen 24 aufliegen.

Abschließend sei noch darauf hingewiesen, dass die zuvor beschriebene Ausbildung einer vergossenen Dämpfungseinlage 22 in einer zugehörigen Vertiefung 10 nicht nur an einer rechteckigen Schachtabdeckung, wie in den Figuren 1 und 2 beispielhaft dargestellt ist, sondern auch beispielsweise an einer runden bzw. kreisförmigen Schachtabdeckung, an einem Straßenablauf oder an einer Entwässerungsrinne realisiert werden kann. Ferner ist es grundsätzlich auch denkbar, Taschen 8 mit den Vertiefungen 10 an der Unterseite des Deckels 4 und an den entsprechenden Stellen Vorsprünge 16 am Rahmen 2 anzuordnen. Außerdem können anstelle von als separate Abschnitte angeordneten Taschen 8 Vertiefungen auch beispielsweise als Sackloch im Rahmen 2 oder gegebenenfalls auch im Deckel 4 ausgebildet sein. Schließlich ist es auch denkbar, auf die in den

Figuren 1 und 2 dargestellten Scharniere 6 zu verzichten und den Deckel 4 aus seiner Schließstellung heraus durch Abheben vom Rahmen 2 zu verbringen.

## Patentansprüche

1. Entwässerungsvorrichtung mit einem Rahmen (2), mindestens einem in einer Schließstellung auf dem Rahmen (2) aufliegenden Deckel (4) und Lagermitteln (10, 16) zur Lagerung des Deckels (4) in seiner Schließstellung auf dem Rahmen (2),
**dadurch gekennzeichnet, dass** die Lagermittel mindestens einen am Deckel (4) angeordneten Vorsprung (16) und eine am Rahmen (2) ausgebildete Vertiefung (10) und/oder mindestens einen am Rahmen angeordneten Vorsprung und eine am Deckel ausgebildete Vertiefung aufweisen,
wobei die Vertiefung (10) in der Schließstellung des Deckels (4) zumindest einen Abschnitt (16a) eines Vorsprunges (16) aufnimmt und in fließfähigem oder viskosem Zustand in die Vertiefung (10) eingebrachtes und dort bei in der Schließstellung befindlichem Deckel (4) verfestigtes Gussmaterial (18) enthält, das einen, vorzugsweise im Wesentlichen formgetreuen, Abdruck (20) zumindest von dem Abschnitt (16a) des Vorsprunges (16) bildet.

2. Vorrichtung nach Anspruch 1, **dadurch gekennzeichnet, dass** das Gussmaterial (18) Zink, Kupfer und/oder Zinn enthält oder aus Zink, Kupfer und/oder Zinn besteht.

3. Vorrichtung nach Anspruch 1, **dadurch gekennzeichnet, dass** das Gussmaterial (18) Gießharz enthält oder aus Gießharz besteht.

4. Vorrichtung nach mindestens einem der vorangegangenen Ansprüche, **dadurch gekennzeichnet, dass** die Vertiefung (10) eine Tasche (8) bildet, die am Rahmen (2), vorzugsweise an dessen Innenseite, oder am Deckel, vorzugsweise an dessen dem Rahmen zugewandten Unterseite, angeordnet ist.

5. Vorrichtung nach mindestens einem der Ansprüche 1 bis 3, **dadurch gekennzeichnet, dass** die Vertiefung als Sackloch im Rahmen oder Deckel ausgebildet ist.

6. Vorrichtung nach mindestens einem der vorangegangenen Ansprüche, **dadurch gekennzeichnet, dass** sich die Vertiefung (10) zu Ihrer Öffnung hin im Wesentlichen verjüngt, sodass sich der Querschnitt der Vertiefung (10) zu ihrer Öffnung hin auf einen Minimalwert reduziert und sich der Abstand zwischen mindestens zwei gegenüberliegenden Abschnitten von die Vertiefung (10) begrenzenden Seitenwänden (8a) der Vertiefung (10) verringert.

7. Vorrichtung nach mindestens einem der vorangegangenen Ansprüche, **dadurch gekennzeichnet, dass** die Vertiefung (10) eine seitliche Einfüllöffnung (12) zum Einfüllen des Gussmaterials (18) im fließfähigen oder viskosen Zustand in die Vertiefung (10) aufweist.

8. Vorrichtung nach Anspruch 7, **gekennzeichnet durch** eine zur Einfüllöffnung (12) führende Rinne (14), die bevorzugt nach Verfestigung von in die zugehörige Vertiefung (10) eingefülltem Gussmaterial (18) entfernbar ist.

9. Vorrichtung nach Anspruch 7, **gekennzeichnet durch** ein zur Einfüllöffnung führendes Rohr.

10. Vorrichtung nach mindestens einem der vorangegangenen Ansprüche, **dadurch gekennzeichnet, dass** der Vorsprung (16) eine sich zu seinem freien Ende (16a) verjüngende Form, vorzugsweise eine konische oder trapezoide Form, aufweist.

11. Vorrichtung nach mindestens einem der vorangegangenen Ansprüche, bei welcher der Deckel (4) über eine Scharniereinrichtung (6) am Rahmen (2) angelenkt ist.

12. Verfahren zur Herstellung einer Entwässerungsvorrichtung mit einem Rahmen (2), mindestens einem in einer Schließstellung auf dem Rahmen (2) aufliegenden Deckel (4) und Lagermitteln (10, 16) zur Lagerung des Deckels (4) in seiner Schließstellung auf dem Rahmen (2), wobei die Lagermittel mindestens einen am Deckel (4) angeordneten Vorsprung (16) und eine am Rahmen (2) ausgebildete Vertiefung (10) und/oder mindestens einen am Rahmen angeordneten Vorsprung und eine am Deckel ausgebildete Vertiefung aufweisen und die Vertiefung (10) und der Vorsprung (16) so zueinander angeordnet sind, dass in der Schließstellung des Deckels (4) die Vertiefung (10) zumindest einen Abschnitt (16a) eines Vorsprunges (16) aufnimmt,
**dadurch gekennzeichnet, dass** Gussmaterial (18) in fließfähigem oder viskosem Zustand in die Vertiefung (10) eingebracht wird und sich dort dann bei in der Schließstellung befindlichem Deckel (4) verfestigt, um einen, vorzugsweise im Wesentlichen formgetreuen, Abdruck (20) zumindest von dem Abschnitt (16a) des Vorsprunges (16) zu bilden.

13. Verfahren nach Anspruch 12, **dadurch gekennzeichnet, dass** vor Einbringen des Gussmaterials (18) in die Vertiefung (10) die Oberfläche zumindest des Abschnittes (16a) des Vorsprunges (16) mit einem Trennmittel versehen wird.

14. Verfahren nach Anspruch 12 oder 13, **dadurch gekennzeichnet, dass** das Gussmaterial (18) Zink, Kupfer und/oder Zinn enthält oder aus Zink, Kupfer und/oder Zinn besteht.

15. Verfahren nach Anspruch 12 oder 13, **dadurch gekennzeichnet, dass** das Gussmaterial (18) Gießharz enthält oder aus Gießharz besteht.

16. Verfahren nach mindestens einem der Ansprüche 12 bis 15, wobei die Vertiefung (10) eine seitliche Einfüllöffnung (12) und eine zur Einfüllöffnung (12) führende Rinne (14) aufweist,
**dadurch gekennzeichnet, dass** das Gussmaterial (18) im fließfähigen oder viskosen Zustand über die Rinne (14) durch die Einfüllöffnung (12) in die Vertiefung (10) eingefüllt wird und die Rinne (14) nach Verfestigung des Gussmaterial (18) entfernt wird.

## Claims

1. Drainage device comprising a frame (2), at least one cover (4) placed in a closed position on the frame (2) and bearing means (10, 16) for supporting the cover (4) in its closed position on the frame (2),
**characterised in that** the bearing means comprise at least one projection (16) arranged on the cover (4) and a depression (10) formed on the frame (2) and/or at least one projection formed on the frame and a depression formed on the cover, wherein the depression (10) in the closed position of the cover (4) mounts at least one section (16a) of a projection (16) and contains casting material (18) which is introduced in a flowing or viscous state into the depression (10) and is hardened there with the cover (4) in the closed position, which casting material preferably forms an essentially accurate impression (20) of at least section (16a) of the projection (16).

2. Device according to claim 1, **characterised in that** the casting material (18) contains zinc, copper and/or tin or consists of zinc, copper and/or tin.

3. Device according to claim 1, **characterised in that** the casting material (18) contains casting resin or consists of casting resin.

4. Device according to at least one of the preceding claims, **characterised in that** the depression (10) forms a pocket (8) which is arranged on the frame (2), preferably on its inside, or on the cover, preferably on its lower side facing the frame.

5. Device according to at least one of claims 1 to 3, **characterised in that** the depression is configured as a blind bore in the frame or cover.

6. Device according to at least one of the preceding claims, **characterised in that** the depression (10) tapers essentially towards its opening so that the cross section of the depression (10) decreases minimally towards its opening and the distance between at least two opposite sections decreases from the side walls (8a) of the depression (10) delimiting the depression (10).

7. Device according to at least one of the preceding claims, **characterised in that** the depression (10) has a lateral filling opening (12) for filling the casting material (18) into the depression (10) in a flowing or viscous state.

8. Device according to claim 7, **characterised by** a channel (14) leading to the filling opening (12), which can be removed preferably after the setting of the casting material (18) filled into the associated depression (10).

9. Device according to claim 7, **characterised by** a pipe leading to the filling opening.

10. Device according to at least one of the preceding claims, **characterised in that** the projection (16) has a form which tapers towards its free end (16a), preferably a conical or trapezoidal form.

11. Device according to at least one of the preceding claims, in which the cover (4) is articulated onto the frame (2) by means of a hinge device (6).

12. Method for the production of a drainage device comprising a frame (2), at least one cover (4) placed in a closed position on the frame (2) and bearing means (10, 16) for supporting the cover (4) in its closed position on the frame (2), wherein the bearing means comprise at least one projection (16) arranged on the cover (4) and a depression (10) formed on the frame (2) and/or at least one projection formed on the frame and a depression formed on the cover, and the depression (10) and the projection (16) are arranged relative to one another so that in the closed position of the cover (4) the depression (10) mounts at least a section (16a) of a projection (16),
**characterised in that** casting material (18) is introduced into the depression (10) in a flowing or viscous state and is hardened there with the cover (4) in the closed position in order to form an essentially accurate impression (20) of at least section (16a) of the projection (16).

13. Method according to claim 12, **characterised in that** before introducing the casting material (18) into the depression (10) the surface at least of section (15a) of the projection (16) is provided with a releasing agent.

14. Method according to either claim 12 or claim 13, **characterised in that** the casting material (18) contains zinc, copper and/or tin or consists of zinc, copper and/or tin.

15. Method according to either claim 12 or claim 13, **characterised in that** the casting material (18) contains casting resin or consists of casting resin.

16. Method according to at least one of claims 12 to 15, the depression (10) having a lateral filling opening (12) and a channel (14) leading to the filling opening (12),
**characterised in that** the casting material (18) is introduced into the depression (10) in a flowing or viscous state via the channel (14) through the filling opening (12) and the channel (14) is removed after the hardening of the casting material (18).

## Revendications

1. Dispositif de drainage avec un cadre (2), au moins un couvercle (4) reposant, dans une position fermée, sur le cadre (2) et des moyens de réception (10, 16) pour la réception du couvercle (4) dans sa position fermée sur le cadre (2),
**caractérisé en ce que** les moyens de réception présentent au moins une saillie (16) disposée sur le couvercle (4) et une cavité (10) réalisée sur le cadre (2) et/ou au moins une saillie disposée sur le cadre et une cavité réalisée sur le couvercle,
la cavité (10) dans la position fermée du couvercle (4) recevant au moins une section (16a) d'une saillie (16) et contenant du matériau de moulage (18) introduit à l'état fluide ou visqueux dans la cavité (10) et solidifié à cet endroit lorsque le couvercle (4) se trouve dans la position fermée, qui forme une empreinte (20), de préférence sensiblement de même forme, au moins de la section (16a) de la saillie (16).

2. Dispositif selon la revendication 1, **caractérisé en ce que** le matériau de moulage (18) contient du zinc, du cuivre et/ou de l'étain ou est constitué de zinc, de cuivre et/ou d'étain.

3. Dispositif selon la revendication 1, **caractérisé en ce que** le matériau de moulage (18) contient de la résine de coulée ou est constitué de résine de coulée.

4. Dispositif selon au moins l'une quelconque des revendications précédentes, **caractérisé en ce que** la cavité (10) forme une poche (8) qui est située sur le cadre (2), de préférence sur son côté intérieur, ou sur le couvercle, de préférence sur son côté inférieur tourné vers le cadre.

5. Dispositif selon au moins l'une quelconque des revendications 1 à 3, **caractérisé en ce que** la cavité est réalisée en tant que trou borgne dans le cadre ou le couvercle.

6. Dispositif selon au moins l'une quelconque des revendications précédentes, **caractérisé en ce que** la cavité (10) se rétrécit sensiblement jusqu'à son ouverture de sorte que la section de la cavité (10) se réduise jusqu'à son ouverture à une valeur minimale et la distance entre au moins deux sections en regard de parois latérales (8a) délimitant la cavité (10) de la cavité (10) diminue.

7. Dispositif selon au moins l'une quelconque des revendications précédentes, **caractérisé en ce que** la cavité (10) présente une ouverture de remplissage (12) latérale pour le remplissage par le matériau de moulage (18) à l'état fluide ou visqueux dans la cavité (10).

8. Dispositif selon la revendication 7, **caractérisé par** une rigole (14) menant à l'ouverture de remplissage (12) qui peut être retirée de préférence après solidification du matériau de moulage (18) versé dans la cavité (10) afférente.

9. Dispositif selon la revendication 7, **caractérisé par** un tube menant à l'ouverture de remplissage.

10. Dispositif selon au moins l'une quelconque des revendications précédentes, **caractérisé en ce que** la saillie (16) présente une forme se rétrécissant vers son extrémité libre (16a), de préférence une forme conique ou trapézoïdale.

11. Dispositif selon au moins l'une quelconque des revendications précédentes, pour lequel le couvercle (4) est articulé par un dispositif de charnière (6) au niveau du cadre (2).

12. Procédé de fabrication d'un dispositif de drainage avec un cadre (2), au moins un couvercle (4) reposant, dans une position fermée, sur le cadre (2) et des moyens de logement (10, 16) pour le logement du couvercle (4) dans sa position fermée sur le cadre (2), les moyens de logement présentant au moins une saillie (16) disposée sur le couvercle (4) et une cavité (10) réalisée sur le cadre (2) et/ou au moins une saillie disposée sur le cadre et une cavité réalisée sur le couvercle et la cavité (10) et la saillie (16) étant agencées l'une par rapport à l'autre de sorte que, dans la position fermée du couvercle (4), la cavité (10) reçoive au moins une section (16a) d'une saillie (16),
**caractérisé en ce que** du matériau de moulage (18) est introduit à l'état fluide ou visqueux dans la cavité (10) et se solidifie à cet endroit lorsque le couvercle (4) se trouve dans la position fermée afin de former une empreinte (20), de préférence sensiblement de même forme, au moins de la section (16a) de la saillie (16).

13. Procédé selon la revendication 12, **caractérisé en ce que** la surface au moins de la section (16a) de la saillie (16) est pourvue d'un moyen de séparation avant l'introduction du matériau de moulage (18) dans la cavité (10).

14. Procédé selon la revendication 12 ou 13, **caractérisé en ce que** le matériau de moulage (18) contient du zinc, du cuivre et/ou de l'étain ou est constitué de zinc, de cuivre et/ou d'étain.

15. Procédé selon la revendication 12 ou 13, **caractérisé en ce que** le matériau de moulage (18) contient de la résine de coulée ou est constitué de résine de coulée.

16. Procédé selon au moins l'une quelconque des revendications 12 à 15, la cavité (10) présentant une ouverture de remplissage (12) latérale et une rigole (14) menant à l'ouverture de remplissage (12),
**caractérisé en ce que** le matériau de moulage (18) est introduit dans l'état fluide ou visqueux par la rigole (14) par l'ouverture de remplissage (12) dans la cavité (10) et la rigole (10) est retirée après solidification du matériau de moulage (18).
